# EUROPÄISCHE PATENTSCHRIFT

(11) **EP 3 835 706 B1**
(45) Veröffentlichungstag und Bekanntmachung des Hinweises auf die Patenterteilung: **18.10.2023**
(21) Anmeldenummer: 19215974.7
(22) Anmeldetag: 13.12.2019
(51) Int. Cl.: F41A 21/44, F41C 23/16

(54) **ADAPTER ZUR MONTAGE EINES ZUBEHÖRTEILS AN EINER FEUERWAFFE**
ADAPTER FOR MOUNTING AN ACCESSORY TO A FIREARM
ADAPTATEUR DESTINÉ AU MONTAGE D'UNE PIÈCE ACCESSOIRE SUR UNE ARME À FEU

(43) Veröffentlichungstag der Anmeldung: 16.06.2021
(73) Patentinhaber: Glock Technology GmbH, 9170 Ferlach (AT)
(72) Erfinder: Markut, Karl, 9020 Klagenfurt am Wörthersee (AT); Nolte, Patrick, 9020 Klagenfurt (AT)
(74) Vertreter: Patentanwälte Barger, Piso & Partner

(56) Entgegenhaltungen:
- WO-A2-2009/139803
- US-A1- 2013 133 976
- US-A1- 2019 072 354
- US-B1- 9 658 010

## Beschreibung

Die Erfindung betrifft einen Adapter zur Montage eines Zubehörteils an einer Feuerwaffe, beispielsweise ein Sturmgewehr, die eine Ummantelung des Laufes (Handguard) aufweist und insbesondere die Montage dieses Zubehörteils an der Feuerwaffe, entsprechend dem Oberbegriff des Anspruches 1 und der weiter unten abgehandelten US 2019/072354 A1. Als Zubehörteil ist insbesondere die Abschirmung bzw. Abdeckung eines Schalldämpfers, einer Mündungsbremse, oder eines Mündungsfeuerdämpfers, etc. zu nennen, wie auch verschiedene Beleuchtungsmittel, Visiereinrichtungen und dergleichen als Zubehörteil verstanden werden können. Weiters betrifft die Erfindung eine Ummantelung des Laufes einer Feuerwaffe entsprechend dem Oberbegriff des Anspruches 10 und einen Zubehörteil entsprechend dem Oberbegriff des Anspruches 11.

Zeitgenössische Sturmgewehre können im Einsatzfall eine hohe Feuerleistung von einigen 100 Schuss/Minute aufweisen. Hierbei ist die Abfuhr der Wärme ein zentrales Thema, das im Stand der Technik durch zahlreiche verschiedene Ummantelungen am Lauf gelöst wurde. Im Stand der Technik werden beispielsweise die Vorderschäfte von AR-15 Gewehren häufig als gelochte, meist zweiteilige, "Handguards" ausgebildet. Diese sind in einem Abstand vom Lauf angeordnet, schützen vor direkter Berührung des warmen Laufes und lassen gleichzeitig Luft zur Kühlung an ihn heran. Auch für Schalldämpfer sind Vorrichtungen zum Blockieren des Wärmetransports nach außen bzw. diverse, oftmals direkt am Schalldämpfer anliegende, Abdeckungen bekannt.

Wenn Zubehör am Lauf montiert wird, kommt es zu zwei Problemen: erstens verstärkt jeder Anbau eines Zubehörteils am Laufende das Problem der Wärmeabfuhr des Laufes, da der Gasaustritt in die Umgebung am Laufende nicht mehr ungehindert erfolgen kann, was zur raschen und starken Erwärmung des Zubehörteils führt. Insbesondere bei Schalldämpfern, deren Wirkungsprinzip in der Reduktion der Geschwindigkeit der austretenden Verbrennungsgase unter die Schallgeschwindigkeit besteht, ist es schwierig, die dabei in Wärme umgewandelte Energie abzuleiten, für die anderen Mündungsaufsätze gilt dies in nur leicht vermindertem Ausmaß ebenso. In der Folge wird zumeist von einem Schalldämpfer gesprochen, doch dient dies nur als Beispiel, die Anbindung eines Zubehörteils einfachst möglich erklären zu können.

Um also z.B. einen Schalldämpfer nach außen hin abzudecken, einerseits zum Schutz des Benutzers, andererseits damit ein Gegner nicht nach einem oder spätestens mehreren Schüssen die sogenannte "thermische Signatur" erkennt und Gegenmaßnahmen einleiten kann, ist der Schalldämpfer bevorzugt gegenüber der Umgebung thermisch abzuschirmen. Derartige Abdeckungen sind im Stand der Technik oft direkt am Schalldämpfer befestigt und als "suppressor cover" bekannt. Eine solche Abdeckung, die direkt an einem Schalldämpfer, einer Mündungsbremse, oder dgl. befestigt ist, erhöht Masse und Gewicht, das auf die Kopplungsstelle mit dem Lauf wirkt, wodurch die Präzision der Waffe leidet und ebenso deren mechanische Beanspruchung.

Aus der US 2019/072354 A1 ist ein an der Montageschiene einer Waffe befestigbarer, rohrförmiger Adapter bekannt, der den Lauf in radialem Abstand umgibt und an dem ein Schalldämpfer montiert werden kann, auch wenn am Laufende ein Mündungsaufsatz montiert ist, der das üblicherweise verhindert. Für diese spezielle Anwendung reicht die Genauigkeit und mechanische Festigkeit des Adapters und seiner Montage, für andere der eingangs genannten Zubehörteile aber nicht.

Aus der US 2013/0133976 A1 ist es bekannt, einen Schalldämpfer mit Hilfe eines Bajonettverschlusses auf einen passend ausgestalteten Ring an der Waffe aufzusetzen, trotz spezieller Ausbildung der radialen Fortsätze und der Umfangsnuten wegen der dynamischen Belastung keine sichere Befestigung und keinesfalls für die Montage der eingangs genannten Zubehörteile geeignet.

Die US 9,658,010 B1 offenbart einen Hitzeschild für eine Langwaffe, bei der zur Verbesserung der Luftzirkulation zur Erhöhung der Kühlwirkung verschiedene von der Kreiszylinderform abweichende Bereiche vorgesehen sind. Zur Montage sind Führungen am Schild und komplementäre Führungen an der Waffe vorgesehen.

Es ist Aufgabe der Erfindung eine verbesserte Anbindung (Montage) von Zubehörteilen, wie etwa Abschirmungen von Schalldämpfern (silencers), Mündungsbremsen (muzzle brakes) und Flashhider (wird auch im deutschen Sprachgebrauch so verwendet, und ist ansonsten als "Mündungsfeuerdämpfer" bekannt), oder auch Lichtern, und anderen Accessoires an der Waffe zu schaffen. Wie bereits ausgeführt, sind diese Komponenten im Stand der Technik üblicherweise direkt am Lauf vorne, an dessen Mündung (muzzle) befestigt. Es ist eine weitere Aufgabe der Erfindung eine verbesserte Abstützung und/oder Halterung eines, den Lauf umgebenden, Hitzeschildes zu ermöglichen.

Erfindungsgemäß ist die verbesserte Montage eines Zubehörteils durch die im Anspruch 1 aufgeführten Merkmale eines Adapters zur Montage eines Zubehörteils an einer Ummantelung eines Laufes erreichbar. Weiters ist eine erfindungsgemäße Ummantelung durch die kennzeichnenden Merkmale des Anspruches 10 und ein erfindungsgemäßes Zubehörteil durch die kennzeichnenden Merkmale des Anspruches 11 definiert.

Als ein zentrales Merkmal ist ein Adapter zur Anbindung (irgendeines) Zubehörteils an den Handguard, die Ummantelung des Laufes, vorgesehen. Dieser Adapter ist sowohl gegenüber der Waffe geometrisch an die Ummantelung angepasst als auch mit dem Zubehör geometrisch angepasst und koppelbar. Die Koppelverbindung zwischen Adapter und Zubehörteil ist bevorzugt als Bajonettverbindung ausgebildet und kann ein zusätzliches Sicherungsmittel, wie etwa einen oder mehrere Druckknöpfe aufweisen. Die Geometrie gegenüber der Waffe ist durch die zumeist bereits existierende Ummantelung vorgegeben und bedarf keiner ausführlichen Erläuterung.

Im Kontext dieser Erfindung wird vereinfacht von einer Ummantelung gesprochen, wobei ein Handguard und diverse andere Bauteile, wie etwa eine Lauf- und/oder Handguardklemmung umfasst sind. Oftmals wird auch vereinfacht von Vorderschaft gesprochen, womit ebenfalls ein Synonym für die Ummantelung angegeben sein soll.

Für den Fachmann ist es im Lichte der Erfindung naheliegend, die vorgeschlagene Adapterlösung bei Bedarf, mit der Koppelverbindung, in eine speziell ausgebildete Ummantelung, bzw. einen entsprechend adaptierten Handguard, zu integrieren.

Beispielsweise könnte die Bajonettverbindung in einer Ausgestaltung auch an der Ummantelung des Laufes direkt ausgebildet sein, wodurch die mechanische Stabilität weiter verbessert wird, entsprechend den Merkmalen des Anspruches 10. Schließlich ist auch die Ausbildung eines Zubehörteils entsprechend den Merkmalen des Anspruches 11 Inhalt der Erfindung.

Um eine Anwendung der Erfindung in der Praxis für den Fachmann einfacher zu gestalten werden die - soweit bekannten - englischen Ausdrücke in "Anführungszeichen" erwähnt und auch in der Bezugszeichenliste erläutert wobei die Begriffe äquivalent zu betrachten sind.

Die Erfindung wird in der Zeichnung näher erläutert. Dabei zeigt bzw. zeigen
die Fig. 1a eine erfindungsgemäß ausgestattete Waffe in Seitenansicht,
die Fig. 1b ein Zubehörteil an einer Ummantelung in perspektivischer Ansicht,
die Fig. 2 die Teile der Fig. 1a in Explosionsdarstellung,
die Fig. 3 ein Detail in vergrößertem Maßstab,
die Fig. 4 einen Adapter in perspektivischer Explosionsdarstellung,
die Figs. 5a,b Schnitte durch die Laufachse im Montagebereich in unterschiedlichem Maßstab und
die Figs. 6a,b Schnitte normal zur Laufachse entlang der Linie VI-VI in unterschiedlicher Verriegelungsposition.

Die **Fig. 1a** zeigt zur Übersicht eine erfindungsgemäß ausgestattete Waffe in Seitenansicht, mit einer Ummantelung ("Handguard assembly") 20, einem Gehäuse ("receiver") 12, einem Schaft ("stock") 13, einem Griff ("grip") 14 und einem erfindungsgemäß an der Ummantelung 20 befestigten Zubehörteil ("accessory") 40, im Folgenden zumeist nur "Zubehör" genannt.

Das gewählte Darstellungsbeispiel des Zubehörteils 40 orientiert sich an einer Abschirmung eines Schalldämpfers und ist bewusst sehr vereinfacht abgebildet. Die Übertragung der erfindungsgemäßen Kopplung eines Zubehörteils 40, wie etwa Lampen, Visiereinrichtungen, oder anderen Accessoires kann im Lichte der Offenbarung mutatis mutandis vom Fachmann vorgenommen werden. Aus diesem Grund ist das Zubehörteil 40 ohne eventuelle weitere Gestaltungsmerkmale als einfacher Zylinder dargestellt, nur im Bereich der Montage sind die notwendigen Details angegeben. Dies schuldet sich der Tatsache, dass außer diesen für die Befestigung relevanten Merkmalen die Ausgestaltung des Zubehörs 40 nicht wesentlich für die Erfindung ist.

In **Fig. 1b** ist eine schematische Schrägansicht eines adaptierten Zubehörteils 40 an der Ummantelung 20 dargestellt. In dieser Ansicht ist die Kopplung des Zubehörteils mittels einer Schiebe- und Drehverbindung nach Art eines "Bajonettverschlusses" erkennbar, welche durch Bajonettfortsätze 341 und entsprechend geformte Bajonettnuten 441 des Zubehörteils 40 ausgebildet ist.

Weiters ist in **Fig. 1b** eine bevorzugte Ausführungsform angedeutet, in welcher zur Sicherung gegen unbeabsichtigtes Verdrehen des Zubehörteils 40 ein federvorgespannter Druckknopf 310 in Radialrichtung nach außen in korrespondierende Löcher 425 eingreift.

Überdies kann in **Fig. 1b** eine besonders bevorzugte Ausführungsform in Zusammenschau mit **Figs. 3****,** **4** **und** **6** erkannt werden, wonach der Adapter 30 am Vorderabschnitt 34 zumindest eine, bevorzugt in Umfangsrichtung an den zumindest einen Bajonettfortsatz 341 angrenzende, Adapteröffnung 344 aufweist. Hierdurch werden u.a. zusätzliche Lüftungsöffnungen im Koppelbereich ausgebildet.

Das Zubehör 40 weist mehrere L-förmige Bajonettausnehmungen 430 die vom waffenzugewandten Rand des Zubehörs 40 ausgehen, auf. Die Bajonettausnehmungen 430 können grundsätzlich auch bogenförmig ausgebildet sein. Diese Ausführungsform ist nicht dargestellt, wobei der Fachmann einfach nachvollziehen kann, dass durch eine bogenförmige Ausbildung durch die Verdrehbewegung des Zubehörteils 40 eine Verspannung in Richtung des Adapters 30 vorgenommen werden kann.

In der bevorzugten Ausbildung weist die zumindest eine Bajonettnut 430 eine L-Form mit einem ersten Schenkel, welcher sich vom Rand des waffenseitigen Endes ausgehend parallel zur Laufachse 140 erstreckt, und einem zweiten Schenkel, welcher an diesen anschließend in Umfangsrichtung verlaufend ausgebildet ist, auf.

In **Fig. 2** ist eine Explosionsansicht der in **Fig. 1b** dargestellten Bauteile ersichtlich. Diese können grundsätzlich auch einteilig am Handguard 20 zur Bildung des Vorderschafts ausgebildet sein, wobei die Fig. 2 ein Beispiel für mehrere die Ummantelung 20 ausbildende Bauteile angibt.

Zusätzlich zum eben genannten Handguard 210 bzw. der Ummantelung 20 ist in **Fig.2** ein Hitzeschild ("heat shield") 220 abgebildet, welcher zur Aufnahme innerhalb des Handguards 210 gedacht ist. An diesem Hitzeschild 220 sind seitlich Hitzeschildführungsfortsätze ("heat shield guide extension") 230 erkennbar, welche zur Führung bzw. Lagerung im Handguard 210 dienen. Bei genauerer Inspektion dieser Darstellung sind an der Innenseite des Handguards 210 mehrere Führungen 231 zu sehen. Entlang dieser Führungen 231 kann der Hitzeschild 220 eingeführt werden und wird anhand der Führungsfortsätze 230 geführt und in einem definierten Abstand zum Lauf 10 bzw. zum Handguard 210 gehalten, wie dies in einer Zusammenschau mit Figs. 3 und 5 besonders deutlich wird und nachfolgend noch weiter erläutert wird. Diese Führungen 231 können als Nuten oder auch als funktionsgleiche heraustretende Doppelleisten ausgebildet sein für die Führungsfortsätze 230 eine entsprechende Anlage und Führung auszubilden.

Ferner sind in Fig. 2 eine Vielzahl von Schrauben 332 dargestellt, welche zur Befestigung des Adapters 30 im Bereich des Hinterabschnitts 32 am Handguard 210 dienen.

In einer bevorzugten Ausführungsform weist der Handguard 210 von außen betrachtet ein "Rechtsgewinde" auf und die Schrauben 332 sind als eine Art Senkkopfschrauben mit einer Werkzeugaufnahme, z.B. Innensechskant oder Torx, im Schaft ausgebildet. Auf diese Weise können die Schrauben 332 von innen den Adapter 30 in Radialrichtung im Bereich des Hinterabschnitts 32 nach außen durchdringend am Handguard 210 verschraubt werden, indem ein Schraubenzieher von außen nach "links" bewegt wird und somit den Adapter 30 im Bereich seiner Auflagefläche 333 nach "außen" an den Handguard 210 zieht. Diese Methode der "verkehrten Schrauben" bietet den Vorteil, dass keine Schraubenköpfe außen liegen und die Außenkontur des Handguards 210 unbeeinflusst bleibt. Zudem ist dies eine relativ verlustsichere Anbringung der Schrauben.

Wie aus **Fig.3**, die den Adapter 30, an der Ummantelung 20 montiert, schräg von vorne darstellt, ersichtlich ist, weist der Adapter 30 bevorzugt eine, je nach Betrachtungsweise allgemein ringförmige oder allgemein rohrförmige, Bauweise auf. Der Vorderabschnitt 34 ist zur Anbringung des Zubehörs 40 im Wesentlichen ringförmig ausgebildet, während der Hinterabschnitt 32 in seiner Form der Innenkontur des zu kontaktierenden Handguards 210 nachempfunden ist, wie dies in Zusammenschau mit Fig. 4 deutlich wird. Dem Fachmann wird bei Betrachtung der Fig. 4 schnell deutlich, dass die Ausbildung von waffenseitig vom Vorderabschnitt 34 hervortretenden Fortsätzen genügen würde um eine gute Anbindung an den Handguard 210 zu gewährleisten.

Die **Fig. 4** zeigt, dass der Hinterabschnitt 32 geringere Abmessung in Radialrichtung 323 ausgehend von der Laufachse 140 zu den Auflageflächen 333 aufweist, die im montierten Zustand an komplementären Innenflächen des Handguards210 flächig anliegen.

Die radialen Abmessungen 323, 343 können auch ungefähr gleich sein, oder in Sonderfällen sogar der hintere Radialabstand 323 zur Auflagefläche 333 geringer sein als der vordere Radialabstand 343 zur Koppelfläche 342. Dem Fachmann bleibt es aufgrund der Form von Handguard 210 und Zubehör 40 überlassen, eine optimale Abstimmung der Abmessungen in Kenntnis der vorliegenden Erfindung vorzunehmen.

In den gezeigten Beispielen ist die bevorzugte, gestufte Ausbildung des Adapters 30 gezeigt, wobei im Vorderabschnitt 34 der Abstand in Radialrichtung 343 zur Koppelfläche 342 größer als im Hinterabschnitt 32 ausgebildet ist. Dies wird sehr gut in der Zusammenschau mit Fig. 3 deutlich und ermöglicht, dass die Außenkontur der gesamten Waffe im vorderen Bereich, also der Zubehörteil 40 und das Handguard assembly 20 (=Ummantelung), zumindest an der Oberseite im Wesentlichen fluchtend ausgebildet sind. Dies hat den großen Vorteil dass eine Visiereinrichtung, optische/thermische Zielgeräte, und dergleichen nicht über die Visierlinie der Oberkante der Waffe hervorragen. Ein weiterer Vorteil der gestuften Bauweise des Adapters 30 ist, dass bei Montage des Adapters 30 am Handguard 210 die in Fig. 4 gut ersichtlichen seitlichen Spannstiftlöcher 316 verdeckt sind und somit ein unerwünschtes Lösen im Einsatz vermieden werden kann.

Im Allgemeinen weist die Koppelfläche 342 die Form von Abschnitten von Mantelflächen zumindest eines Kreiszylinders mit der Laufachse 140 als Kreismittelpunkt auf und steht, bei montiertem Zubehör 40, mit zumindest einer, als Gegenkoppelfläche 442 ausgebildeten, Innenfläche des Zubehörs 40 in flächigem Kontakt. Flächig anliegen bzw. flächiger Kontakt sind dabei technisch und nicht mathematisch zu sehen und zu verstehen.

Das Zubehörteil 40 und der Adapter 30 weisen im Bereich der Koppel- bzw. Gegenkoppelflächen 342, 442 einen an sich bekannten Bajonettverschluss auf, wie insbesondere die Fig. 2 gut zeigt. Auf diese Weise kann der Zubehörteil 40 einfach auf den Adapter 30 aufgesteckt und gedreht werden, ohne dass der Mündungsaufsatz 111 (Fig. 5a), im dargestellten Ausführungsbeispiel ein Schalldämpfer, diesen berührt. Selbstverständlich ist es möglich, Abstützungen vorzusehen, wenn dies gewünscht wird.

In einer besonders bevorzugten Ausführungsform sind am Vorderabschnitt 34 des Adapters 30 mehrere Adapteröffnungen 344 ausgebildet, welche derart angeordnet in Laufrichtung 140 und/oder Umfangsrichtung angeordnet sind, dass bei gekoppeltem Zubehörteil 40 - also in geschlossenem Zustand des Bajonettverschlusses - zumindest ein Teil der Bajonettnut 441 mit den Adapteröffnungen 344 übereinander angeordnet sind. Dieser Umstand kann in **Fig. 1b**, wie auch **in** **Fig. 6** sehr gut erkannt werden und dient einer verbesserten Belüftung des Koppelbereichs. Es ist wie nachfolgend erläutert zudem eine verbesserte Belüftung des Zubehörteils möglich.

Besonders bevorzugt ist ferner die Anordnung zumindest zweier Adapteröffnungen 344, welche jeweils in einem Winkel von zumindest 15° zu einer gedachten in Vertikalrichtung nach oben, ausgebildet sind. Es können auch mehrere Adapteröffnungen 344, insbesondere unterseitig zur besseren Luftzufuhr, über den Umfang ausgebildet sein, wobei jedoch der obere Bereich - bei waagrecht gehaltener Feuerwaffe - nicht von einer Adapteröffnung 344 durchdrungen sein sollte. Diese Anordnung der Adapteröffnungen 344 sind dazu geeignet den sog. "Mirage-Effekt", also die Verwirbelungen heiß gewordener Luft welche beim Durchblicken einer Visiereinrichtung nachteilig sein kann, zu minimieren.

Die Fixierung der Montage erfolgt bevorzugt, wie dargestellt, mittels zumindest eines, bevorzugt zweier, federbelasteter Druckknöpfe 310. Diese sind mittels zumindest einer Feder 311 in Radialrichtung nach außen vorgespannt und können in Arretierlöcher 425 im Zubehör 40 einrasten, wenn die Bajonettverriegelung durch Eingreifen und Verdrehen der Bajonettfortsätze 341 in die Bajonettnuten 441 abgeschlossen ist. Durch händisches Eindrücken der Druckknöpfe 310 wird die Verriegelung gelöst und das Zubehör 40 kann durch Verdrehen und Abziehen von der Ummantelung 20, respektive dem Adapter 30, einfach abgenommen werden.

Wie aus Fig. 4 zu entnehmen ist, können pro Druckknopf 310 auch zwei in Federbohrungen liegende Federn 311 vorgesehen sein, zwischen denen (im montierten Zustand) ein parallel zur Laufseelenachse ausgerichteter Schlitz 312 angeordnet ist. Dieser Schlitz ist in radialer Richtung (bezogen auf die Laufseelenachse) länglich ausgebildet, und in ihn ragt ein Stift, bevorzugt ein Spannstift 315, durch den die radiale Beweglichkeit des Druckknopfs 310 beidseitig begrenzt wird. Auf diese Weise kann die radiale Auslenkung des Druckknopfs 310 in Grenzen erfolgen und eine werkzeuglose De-/Montage des Zubehörs 40 vorgenommen werden.

Die Befestigung des Adapters 30 an der Ummantelung 20 erfolgt entsprechend der Vorgabe durch die bestehende Ummantelung, jedenfalls aber bevorzugt im Eingriffsbereich der Auflagefläche(n) 333 mittels Schrauben 332. Diese durchsetzen die Schraublöcher 331, wie zuvor unter Bezugnahme der Beschreibung von Fig. 2 erläutert, und stellen gemeinsam mit den Auflageflächen 333 eine mechanisch zuverlässige Verbindung der beiden Bauteile her. Führungen 330 sind für einen optional einsetzbaren Hitzeschild 220 vorgesehen, dies wird weiter zuvor erläutert.

Auf diese erfindungsgemäße Weise werden die Probleme des Standes der Technik gelöst, weil alle Kräfte und Momente, die auf das Zubehör 40 wirken, bzw. durch das Zubehör 40 auftreten (Massekräfte), nicht auf den Lauf 10, sondern direkt auf die Ummantelung 20 ("Handguard assembly") übertragen werden.

Ein weiterer, sehr positiver Effekt dieser erfindungsgemäßen Montage wird in Zusammenschau der Figs. 5 und 6 klar ersichtlich: Durch die ringförmige und stufenförmige Bauweise des Adapters 30 ist es möglich, dass Luft von außen durch den Handguard 210 einströmen und, den Adapter 30 im Wesentlichen axial und/oder radial durchdringend, in oder am Mündungsaufsatz 111 vorbeigeleitet werden kann.

In **Figs. 5a**,b ist beispielhaft ein Schalldämpfer als Mündungsaufsatz 111 dargestellt, dessen Montage direkt an der Laufmündung 11 erfolgt. Daher ist eine Schalldämpferabdeckung ("suppressor cover") als Zubehörteil 40 dargestellt, dieser besitzt eine Hülle ("cover") 410, die an ihrem vorderen Ende einen Anschlag 421 aufweist. Hierdurch wird beim Einrasten des Bajonettverschlusses 341, 441 eine optional vorgesehene Füllung 420, die z.B. eine Isoliermatte aus Glasfaser oder dgl. sein kann, gegen den Adapter 30 gespannt. Dabei verbleibt ein (Luft-)Spalt 50 zwischen der Hülle 410 bzw. der Füllung 420, der einen "Luftzug" am Schalldämpfer vorbei ermöglicht. Die vorgestellten Maßnahmen erlauben eine effizientere Kühlung als im Stand der Technik und verzögern das Aufheizen der Abdeckung bzw. Abschirmung des Schalldämpfers, wodurch die thermische Signatur verringert wird.

Zudem kann durch die im Wesentlichen rohrförmige Bauweise des Adapters, wie in Zusammenschau der Figs. 3, 4 und 6 deutlich wird, der Verbindungsraum 52 zwischen dem Adapter 30 und dem Lauf 10 frei bleiben. Ferner kann aus Fig. 5b ersehen werden, dass die erwärmte Luft am Lauf 10 im Zwischenraum 51 zum Heatshield 220 geführt ist. Durch die Zuluft von "außen" durch den Handguard 210 kann im Verbindungsraum 52 ein Wärmestau vermieden werden, was zu Erhöhung der Kühlwirkung am Lauf 10 führt und eine Erwärmung des Handguards 210 verzögert.

Die angegebene Luftzufuhr kann wie zuvor erläutert um die Funktion der eventuell vorhandenen, und optimiert angeordneten, Adapteröffnungen 344 ergänzt werden.

Die **Figs. 6a**,b zeigen einen Querschnitt normal zur Laufachse 140 durch den Adapter 30 einmal, Fig. 6a, in der fixierten Position des Zubehörs 40 und einmal, Fig. 6b, nach dem Aufsetzen, aber vor dem Verdrehen bzw. Verriegeln des Bajonettverschlusses 341, 441.

Unter Einbezug der vorangegangenen Erläuterungen, insbesondere der Fig. 2, wird eine besonders wirksame Lösung des Wärmeabfuhrproblems für den Lauf 10 in einer Ausgestaltung der Erfindung durch entsprechende Form des Adapters 30 erreicht.

In Fig. 3 ist die Ansicht von schräg auf den an der Ummantelung 20 befestigten Adapter 30 dargestellt. Im Inneren des Handguards 210 ist ein Hitzeschild 220 ("heatshield") angeordnet, das in Fig. 2 im einführbereiten Zustand gezeigt ist. Dieser Hitzeschild 220 hat bestimmungsgemäß nur einige wenige vorgesehene Kontaktpunkte bzw. -linien in Form von Führungsfortsätzen 230, die die Ummantelung 210 auf deren Innenseite in dafür vorgesehenen Führungen 231 berühren. Der Adapter 30 weist in dieser Ausführungsform die bereits erwähnte, separate Schildführungen ("heat shield guide") 330 auf (Fig. 3, Fig. 4), die gegebenenfalls die vorder(st)en Führungsfortsätze 230 aufnehmen. Damit ist bei an der Ummantelung (Handguard) 210 montiertem Adapter 30 auch der Hitzeschild 220 in alle Richtungen (Laufrichtung, Axialrichtung) ausgerichtet und positioniert, sodass der Lauf 1 nicht berührt wird, und dass bei Bewegung der Waffe ein Klappern des Hitzeschilds 220 in der Ummantelung 210 zuverlässig verhindert wird.

Die Erfindung ist nicht auf das dargestellte und beschriebene Ausführungsbeispiel beschränkt, sondern kann verschiedentlich adaptiert und ausgestaltet werden. Insbesondere betrifft sie nicht nur ein erfindungsgemäß ausgebildetes Zubehörteil 40, sondern auch den Adapter 30 an sich.

Im Rahmen der Erfindung liegen somit neben dem erfindungsgemäß ausgebildeten Adapter 30 auch entsprechend zu einem derartig ausgebildeten Adapter 30 passende Zubehörteile 40.

Schließlich kann bei "neuen" Waffen der waffenseitige Teil des Adapters 30 ein Teil des Handguards 210 sein, sodass diese den mit größerem Radius versehenen Teil des Adapters 30 samt Bajonettverschluss an ihrem vorderen Ende integral ausgebildet hat. Vereinfacht gesprochen kann der Adapter 30 als separates Bauteil entfallen, genauer gesagt der Hinterabschnitt 32 entfällt, und der Vorderabschnitt 34 des Adapters 30 ist integral am Handguard 210 ausgebildet.

Wie zuvor erläutert können auf die erfindungsgemäße Weise sowohl die mechanische Stabilität der Anbindung eines Zubehörteils an die Waffe, die Präzision der Waffe, wie auch die Wärmeabfuhr an Lauf und/oder einem Mündungsaufsatz verbessert werden, und trotzdem eine Verringerung der thermischen Signatur erzielt werden.

In der Beschreibung und den Ansprüchen werden die Begriffe "vorne", "hinten", "oben", "unten" und so weiter in der landläufigen Form und unter Bezugnahme auf den Gegenstand in seiner üblichen Gebrauchslage, gebraucht. Das heißt, dass bei einer Waffe die Mündung des Laufes "vorne" ist, dass der Verschluss bzw. Schlitten durch die Explosionsgase nach "hinten" bewegt wird, etc..

Es soll noch darauf hingewiesen werden, dass in der Beschreibung und den Ansprüchen Angaben wie "unterer Bereich" eines eines Gegenstandes, die untere Hälfte und insbesondere das untere Viertel der Gesamthöhe bedeutet, "unterster Bereich" das unterste Viertel und insbesondere einen noch kleineren Teil; während "mittlerer Bereich" das mittlere Drittel der Gesamthöhe (Breite - Länge) meint. All diese Angaben haben ihre landläufige Bedeutung, angewandt auf die bestimmungsgemäße Position des betrachteten Gegenstandes.

In der Beschreibung und den Ansprüchen bedeutet "im Wesentlichen" eine Abweichung von bis zu 10 % des angegebenen Wertes, wenn es physikalisch möglich ist, sowohl nach unten als auch nach oben, ansonsten nur in die sinnvolle Richtung, bei Gradangaben (Winkel und Temperatur) sind damit ± 10° gemeint.

Der Begriff: "Kombination" bzw. "Kombinationen" steht, soferne nichts anderes angegeben, für alle Arten von Kombinationen, ausgehend von zwei der betreffenden Bestandteile bis zu einer Vielzahl oder aller derartiger Bestandteile, der Begriff: "enthaltend" steht auch für "bestehend aus".

Die in den einzelnen Ausgestaltungen und Beispielen angegebenen Merkmale und Varianten können mit denen der anderen Beispiele und Ausgestaltungen frei, das heißt ohne die anderen Merkmale des jeweiligen Beispiels, kombiniert und insbesondere zur Kennzeichnung der Erfindung in den Ansprüchen ohne zwangläufige Mitnahme der anderen Merkmale/Details der jeweiligen Ausgestaltung bzw. des jeweiligen Beispiels verwendet werden

**Bezugszeichenliste:**

| | | | |
|---|---|---|---|
| 10 | Lauf (barrel) | 30 | Adapter |
| 11 | Mündung (muzzle) | 310 | Druckknopf (push button) |
| 12 | Gehäuse (receiver) | 311 | Feder (spring) |
| 13 | Schaft (butt stock) | 312 | Schlitz (groove / slot) |
| 14 | Griff (grip) | 313 | Drückfläche (push surface) |
| 111 | Mündungsaufsatz (muzzle attachment) | 314 | Arretierfläche (locking area) |
| 120 | Patronenlager ( | 315 | Spannstift (locking pin) |
| 130 | Gasblock (gas block) | 316 | Spannstiftloch (locking pin hole) |
| 140 | Laufachse (barrel axis) | 32 | Hinterabschnitt (rear section) |
| | | 320 | Ausnehmung für Druckknopf (button recess) |
| 20 | Ummantelung, gesamt (handguard assembly) | 323 | Hintere Radialabstand (rear radial distance) |
| 210 | Handguard (handguard) | 330 | Hitzeschildführung (heat shield guide) |
| 220 | Hitzeschild (heat shield) | 331 | Schraubenlöcher zum Handguard (screw holes towards handguard) |
| 230 | Hitzeschildführungsfortsatz (heat shield guide extension) | 332 | Schrauben (screws) |
| 231 | Führung (guide) | 333 | Auflagefläche für Handguard (contact surface towards handguard) |
| 240 | Belüftungsöffnungen (vent holes) | 34 | Vorderabschnitt (front section) |
| | | 341 | Bajonettfortsatz (bayonet lock) |
| | | 342 | Koppelfläche (coupling surface) |
| 40 | Zubehörteil (accessory) | 343 | Vorderer Radialabstand (front radial distance) |
| 410 | Hülle (cover) | 344 | Adapteröffnung (adapter opening) |
| 420 | Füllung (filling) | | |
| 421 | Anschlag (stop) | 50 | Spalt (gap) |
| 425 | Arretierloch (button hole) | 51 | Zwischenraum (spacing) |
| 441 | Bajonettnut (bayonet notch) | 52 | Verbindungsraum (connection chamber) |
| 442 | Gegenkoppelfläche (counter coupling surface) | | |

## Patentansprüche

1. Adapter (30) zur Montage eines Zubehörteils (40) an einer Ummantelung (20) eines Laufes einer, insbesondere automatischen, Feuerwaffe mit einer Laufachse (140), wobei
- der Adapter (30) eine im Wesentlichen ringförmige bzw. rohrförmige Gestalt aufweist und
- zumindest zwei entlang der Laufachse (140) benachbart anordbare Abschnitte (32, 34) aufweist,
- wobei ein Hinterabschnitt (32) waffenseitig zumindest teilweise geometrisch komplementär zum vorderen Ende der Ummantelung (20) ausgebildet ist, und, bevorzugt mittels Schrauben (332), an ihr befestigbar ausgebildet ist,
- und ein Vorderabschnitt (34) an seiner Außenseite eine kreiszylinderförmige Koppelfläche (342) zur Kopplung des Zubehörteils (40) aufweist,
**dadurch gekennzeichnet, dass**
- an der Koppelfläche (342) zumindest ein Bajonettfortsatz (341) radial nach außen ragend vorgesehen ist, und dass
an der Koppelfläche (342) zumindest ein, bevorzugt zwei einander bezüglich der Laufseelenachse (140) diametral gegenüberliegende, federvorgespannte(r) Druckknopf/- knöpfe (310) vorgesehen ist/sind.

2. Adapter (30) nach Anspruch 1, **dadurch gekennzeichnet, dass** der Hinterabschnitt (32) vom Vorderabschnitt (34) radial abgestuft ausgebildet ist.

3. Adapter (30) nach Anspruch 2, **dadurch gekennzeichnet, dass** der Hinterabschnitt (32) geringere radiale Abmessungen als der Vorderabschnitt (34) aufweist.

4. Adapter (30) nach einem der vorhergehenden Ansprüche, **dadurch gekennzeichnet, dass** der Hinterabschnitt (32) zumindest zwei Löcher (331) zur Aufnahme der Verschraubung von Schrauben (332) in einem Handguard (210) der Ummantelung (20) aufweist.

5. Adapter (30) nach einem der vorhergehenden Ansprüche, **dadurch gekennzeichnet, dass** am Hinterabschnitt (32) zwei Hitzeschildfiihrungen (330) zur Aufnahme von Hitzeschildführungsfortsätzen (230) eines Heatshields (220) ausgebildet sind.

6. Adapter (30) nach einem der vorhergehenden Ansprüche, **dadurch gekennzeichnet, dass** an der Koppelfläche (342) zumindest eine Ausnehmung für einen Druckknopf (310) vorgesehen ist, welche von einem parallel zur Laufachse (140) ausgerichteten ausgebildeten Spannstiftloch (316) durchdrungen wird.

7. Adapter (30) nach Anspruch 6 **dadurch gekennzeichnet, dass** der zumindest eine Druckknopf (310) einen Schlitz (312) zum Einführen eines Stifts (315) aufweist.

8. Adapter (30) nach einem der vorhergehenden Ansprüche, **dadurch gekennzeichnet, dass** der Vorderabschnitt (34) zumindest eine, bevorzugt in Umfangsrichtung an den zumindest einen Bajonettfortsatz (341) angrenzende, Adapteröffnung (344) aufweist.

9. Adapter (30) nach Anspruch 8 **dadurch gekennzeichnet, dass** zumindest zwei Adapteröffnungen (344) jeweils in einem Winkel von zumindest 15° zu einer Vertikalrichtung nach oben, ausgebildet sind.

10. Ummantelung (20) des Laufes (10) für eine Feuerwaffe, wobei die Ummantelung ein Handguard umfasst und ein Vorderabschnitt (34) integral am Handguard (210) ausgebildet ist, **dadurch gekennzeichnet, dass**
- der Vorderabschnitt (34) an seiner Außenseite eine kreiszylinderförmige Koppelfläche (342) zur Kopplung eines Zubehörteils (40) aufweist,
- an der Koppelfläche (342) zumindest ein Bajonettfortsatz (341) radial nach außen ragend vorgesehen ist, und
- an der Koppelfläche (342) zumindest ein, bevorzugt zwei einander bezüglich der Laufseelenachse (140) diametral gegenüberliegende, federvorgespannte(r) Druckknopf/knöpfe (310) vorgesehen ist/sind.

11. Zubehörteil (40), insbesondere Abschirmung eines Schalldämpfers, wobei eine Hülle (410) an ihrem waffenseitigen Endbereich zur Kopplung an einen Adapter (30) nach einem der Ansprüche 1 bis 9, oder eine Ummantelung (20) nach Anspruch 10, ausgebildet ist, **dadurch gekennzeichnet, dass** eine kreiszylinderförmige Gegenkoppelfläche (442) zur Kopplung an die Koppelfläche (342) des Adapters (30) oder der Ummantelung (20) ausgebildet ist, welche zumindest eine, bevorzugt L-förmige, Bajonettnut (441) aufweist, und dass in ihm zumindest ein, bevorzugt zwei, zum zumindest einen Druckknopf (310) korrespondierende(s) Arretierloch/Arretierlöcher (425) ausgebildet ist/sind.

12. Zubehörteil (40) nach Anspruch 11, **dadurch gekennzeichnet, dass** die zumindest eine Bajonettnut (441) einen ersten Schenkel aufweist, welcher sich vom Rand des waffenseitigen Endes ausgehend parallel zur Laufachse (140) erstreckt, und einen zweiten Schenkel, welcher an diesen anschließend in Umfangsrichtung verlaufend ausgebildet ist.

## Claims

1. Adapter (30) for mounting an accessory part (40) on a sheath (20) of a barrel of an, in particular, automatic firearm, comprising a barrel axis (140), whereby
- the adapter (30) is substantially annular or tubular in shape, and
- comprises at least two portions (32, 34) that may be arranged adjacently along the barrel axis (140),
- a rear portion (32) being formed, on the weapon side, so as to be geometrically complementary to the front end of the sheath (20), at least in part, and preferably such that it can be fastened thereto by means of screws (332),
- and a front portion (34) comprising a circle-cylindrical coupling surface (342) on the outside thereof, for coupling of the accessory part (40),
**characterized in that**
- at least one bayonet extension (341) being provided on the coupling surface (342) so as to project radially outwards, and **in that**
- at least one, preferably two, spring-loaded push button(s) (310), which are diametrically opposing with respect to the barrel bore axis (140), is/are provided on the coupling surface (342).

2. Adapter (30) according to claim 1, **characterized in that** the rear portion (32) is designed so as to be radially stepped from the front portion (34).

3. Adapter (30) according to claim 2, **characterized in that** the rear portion (32) has smaller radial dimensions than the front portion (34).

4. Adapter (30) according to any of the preceding claims, **characterized in that** the rear portion (32) comprises at least two holes (331) for receiving the screwing of screws (332) in the handguard (210) of the sheath (20).

5. Adapter (30) according to any of the preceding claims, **characterized in that** two heat shield guides (330) for receiving heat shield guide extensions (230) of a heat shield (220) are formed on the rear portion (32).

6. Adapter (30) according to any of the preceding claims, **characterized in that** at least one recess for a push button (310) is provided on the coupling surface (342), which recess is penetrated by a clamping pin hole (316) that is oriented so as to be in parallel with the barrel axis (140).

7. Adapter (30) according to claim 6, **characterized in that** the at least one push button (310) comprises a slot (312) for inserting a pin (315).

8. Adapter (30) according to any of the preceding claims, **characterized in that** the front portion (34) comprises at least one adapter opening (344) which is preferably adjacent to the at least one bayonet extension (341) in the peripheral direction.

9. Adapter (30) according to claim 8, **characterized in that** at least two adapter openings (344) are each formed so as to be at at least 15° with respect to an imagined line extending upwards in the vertical direction.

10. Sheath (20) of the barrel (10) for a firearm, the sheath comprising a hand guard and a front portion (34) is integrally formed on the hand guard (210),
**characterized in that**
- the front portion (34) has formed a circle-cylindrical coupling surface (342) on its outside for coupling an accessory part (40)
- a bayonet extension (341) which projects radially outward is provided on the coupling surface (342) and
- at least one preferably two, spring-loaded push button(s) (310), which are diametrically opposing with respect to the barrel bore axis (140), is/are provided on the coupling surface (342).

11. Accessory part (40), in particular shield of a silencer, whereby a shroud (410) is formed on its end region directed to the weapon to be coupled to an adapter (30) according to any of the claims 1 to 9 or to a sheath (20) according to claim 10, **characterized in that in that** a circular cylindrical counter-coupling surface (442) for coupling to the coupling surface (342) of the adapter (30) or the sheath (20) is formed, which counter-coupling surface comprises at least one, preferably L-shaped, bayonet notch (441) and **in that** at least one, preferably two, locking hole(s) (425) corresponding to the at least one push button (310) is/are formed.

12. Accessory part (40) according to claim 11, **characterized in that** the at least one bayonet notch (441) comprises a first limb which extends in parallel with the barrel axis (140), proceeding from the edge of the end on the weapon side, and a second limb which is designed so as to extend in the peripheral direction, following said first limb.

## Revendications

1. Adaptateur (30) destiné au montage d'une pièce accessoire (40) sur une enveloppe (20) d'un canon d'une arme à feu, notamment automatique, comprenant un axe de canon (140), sachant que
- l'adaptateur (30) présente une forme sensiblement annulaire ou tubulaire, et
- présente au moins deux parties (32, 34) pouvant être disposées de façon adjacente le long de l'axe de canon (140),
- une partie arrière (32) étant réalisée, côté arme, au moins en partie de façon complémentaire sur le plan géométrique à l'extrémité avant de l'enveloppe (20), et étant réalisée de manière à pouvoir être fixée à celle-ci de préférence au moyen de vis (332),
- et une partie avant (34) présentant, sur sa face externe, une surface d'accouplement (342) de forme cylindrique circulaire, destinée à l'accouplement de la pièce accessoire (40),
**caractérisé en ce que**
- sur la surface d'accouplement (342), il est prévu au moins une saillie à baïonnette (341) qui s'élève radialement vers l'extérieur, et **en ce que**
sur la surface d'accouplement (342), il est prévu au moins un, de préférence deux boutons-poussoirs (310) précontraints par ressort, qui sont diamétralement opposés par rapport à la ligne de tir du canon (140).

2. Adaptateur (30) selon la revendication 1, **caractérisé en ce que** la partie arrière (32) est réalisée sous une forme étagée dans le sens radial par rapport à la partie avant (34).

3. Adaptateur (30) selon la revendication 2, **caractérisé en ce que** la partie arrière (32) présente des dimensions radiales plus faibles que la partie avant (34).

4. Adaptateur (30) selon l'une des revendications précédentes, **caractérisé en ce que** la partie arrière (32) présente au moins deux trous (331) destinés à accueillir le vissage de vis (332) dans un garde-main (210) de l'enveloppe (20).

5. Adaptateur (30) selon l'une des revendications précédentes, **caractérisé en ce que** sur la partie arrière (32), sont réalisés deux guides d'écran thermique (330) destinés à accueillir des saillies de guidage d'écran thermique (230) d'un écran thermique (220).

6. Adaptateur (30) selon l'une des revendications précédentes, **caractérisé en ce qu'**il est prévu sur la surface d'accouplement (342), au moins un évidement pour un bouton-poussoir (310), qui est traversé par un trou pour goupille de serrage (316) réalisé parallèlement à l'axe de canon (140).

7. Adaptateur (30) selon la revendication 6, **caractérisé en ce que** le bouton-poussoir (310), au nombre d'au moins un, présente une fente (312) destinée à l'insertion d'une goupille (315).

8. Adaptateur (30) selon l'une des revendications précédentes, **caractérisé en ce que** la partie avant (34) présente au moins une ouverture d'adaptateur (344) qui est adjacente à la saillie à baïonnette (341), au nombre d'au moins une, dans la direction périphérique.

9. Adaptateur (30) selon la revendication 8, **caractérisé en ce qu'**au moins deux ouvertures d'adaptateur (344) sont réalisées, respectivement sous un angle d'au moins 15° par rapport à une direction verticale vers le haut.

10. Enveloppe (20) du canon (10) pour une arme à feu, l'enveloppe comprenant un garde-main, et une partie avant (34) étant réalisée d'une seule pièce sur le garde-main (210),
**caractérisée en ce que**
- la partie avant (34) présente, sur sa face externe, une surface d'accouplement (342) de forme cylindrique circulaire, destinée à l'accouplement d'une pièce accessoire (40),
- sur la surface d'accouplement (342), il est prévu au moins une saillie à baïonnette (341) qui s'élève radialement vers l'extérieur, et
- sur la surface d'accouplement (342), il est prévu au moins un, de préférence deux boutons-poussoirs (310) précontraints par ressort, qui sont diamétralement opposés par rapport à la ligne de tir du canon (140).

11. Pièce accessoire (40), en particulier protection d'un silencieux, dans laquelle une gaine (410) est réalisée sur sa partie d'extrémité côté arme, en vue de l'accouplement à un adaptateur (30) selon l'une des revendications 1 à 9, ou à une enveloppe (20) selon la revendication 10, **caractérisée en ce qu'**une surface d'accouplement conjuguée (442) de forme cylindrique circulaire est réalisée en vue de l'accouplement à la surface d'accouplement (342) de l'adaptateur (30) ou de l'enveloppe (20) et présente au moins un cran à baïonnette (441), de préférence en forme de L, et **en ce qu'**au moins un, de préférence deux trou(s) de verrouillage (425) y est/sont réalisé(s), qui correspond(ent) au bouton-poussoir (310), au nombre d'au moins un.

12. Pièce accessoire (40) selon la revendication 11, **caractérisée en ce que** le cran à baïonnette (441), au nombre d'au moins un, présente une première branche qui s'étend à partir du bord de l'extrémité côté arme, parallèlement à l'axe de canon (140), et une deuxième branche qui est réalisée en se raccordant à celle-ci, en s'étendant dans la direction périphérique.
